# FASCICULE DE BREVET EUROPEEN

(11) **EP 2 457 730 B1**
(45) Date de publication et mention de la délivrance du brevet: **25.12.2013**
(21) Numéro de dépôt: 11306101.4
(22) Date de dépôt: 06.09.2011
(51) Int. Cl.: B41F 13/02

(54) **Ensemble d'impression et utilisation correspondante**
Druckeinheit und entsprechende Anwendung
Printing assembly and corresponding use

(30) Priorité: 07.09.2010 FR 1057098
(43) Date de publication de la demande: 30.05.2012
(73) Titulaire: Goss International Montataire SA, 60160 Montataire (FR)
(72) Inventeur: Lepeltier, Patrick, 60940 Angicourt (FR)
(74) Mandataire: Domenego, Bertrand

(56) Documents cités:
- EP-A1- 1 101 721
- EP-A1- 1 369 369
- WO-A1-99/65682
- US-A- 1 638 560

## Description

La présente invention concerne un ensemble d'impression du type comprenant
- une unité d'impression amont et une unité d'impression aval adaptées pour imprimer l'une après l'autre une bande à imprimer sur une largeur d'impression,
- chaque unité d'impression amont et aval définissant un interstice d'impression et les deux interstices d'impression définissant un plan d'interstice,
les deux unités d'impression amont et aval définissant une ligne médiane.

On connaît des presses d'impression offset comportant deux unités d'impression qui impriment l'une après l'autre sur une bande de papier, chaque unité d'impression imprimant avec une couleur différente. Un exemple de presse d'impression, similaire à celle définie dans le préambule de la revendication 1, est décrit dans WO 99/65682 et dans EP 1 101 721 A1.

Ces presses d'impression créent un défaut d'impression connu sous le nom de « chevron » qui consiste à ne pas superposer exactement toutes les couleurs devant produire un même point coloré dans le sens de défilement du papier à la fois au centre de la bande et aux extrémités.

En effet, l'unité d'impression amont débite le papier de façon uniforme sur sa largeur, tandis que l'unité d'impression aval débite plus de papier au niveau des bords latéraux qu'au centre. En conséquence, la bande de papier est plus tendue sur les bords latéraux et les points à imprimer par l'unité d'impression aval sont imprimés en avance par rapport au centre de la bande. Ce défaut d'impression est indiqué sur la Figure 11. L'image à imprimer par chaque unité d'impression est une ligne droite s'étendant à travers la largeur de la bande. La couleur imprimée C1 est celle de l'unité d'impression amont et est rectiligne. La couleur imprimée C2 est celle de l'unité d'impression aval et on voit que l'image est déformée avec les portions latérales en avant.

Dans d'autres circonstances, l'unité d'impression amont débite plus de papier au niveau des bords, tandis que l'unité d'impression aval débite de façon uniforme. Dans ce cas les points à imprimer par l'unité d'impression aval sont imprimés en retard sur les bords par rapport au centre de la bande. De même si l'unité d'impression amont débite de façon uniforme et que l'unité d'impression aval débite moins sur les bords. Ce dernier cas est représenté sur la Figure 12. L'image imprimée par l'unité d'impression amont est rectiligne tandis que l'image imprimée par l'unité d'impression aval est en retard sur les bords latéraux. La Figure 13 montre un autre type de défaut, dans le cas où une première partie d'un blanchet située à distance du bord et de la ligne médiane débite plus et une deuxième partie d'un blanchet située à distance du bord et de la ligne médiane débite moins que les parties directement adjacentes de ces parties. Le défaut d'impression est donc un défaut en forme de « zigzag ».

L'invention a pour but de proposer une presse d'impression qui ait une qualité d'impression améliorée et qui permette de diminuer, voire supprimer l'effet de « chevron » décrit ci-dessus par rapport aux presses connues, et ceci de préférences avec de moyens simples et économiques.

A cet effet l'invention a pour objet un ensemble d'impression selon la revendication 1.

Selon des modes particuliers de réalisation, l'ensemble d'impression selon l'invention comporte l'une ou plusieurs des caractéristiques suivantes :
- le trajet neutre est un trajet en libre suspension de la bande à imprimer entre les deux unités d'impression amont et aval ;
- la largeur d'impression est constituée de deux demi-largeurs d'impression ;
- au moins deux trajets de compensation définis par les organes de déviation se trouvent sur une même première demi-largeur d'impression ; et
- [a] soit pour à chaque fois deux de ces trajets de compensation sur cette première demi-largeur d'impression, le trajet de compensation plus près de la portion neutre est moins long que le trajet de compensation plus éloigné de la portion neutre ;
- [b] soit pour à chaque fois deux de ces trajets de compensation sur cette première demi-largeur d'impression, le trajet de compensation plus près de la portion neutre est plus long que le trajet de compensation plus éloigné de la portion neutre ;
- [c] soit trois trajets de compensation se trouvent sur la première demi-largeur d'impression et le trajet de compensation du milieu est plus long que les deux autres de ces trois trajets de compensation ;
- au moins deux trajets de compensation définis par les organes de déviation se trouvent sur une même seconde demi-largeur d'impression ; et
- [a] soit pour à chaque fois deux de ces trajets de compensation sur cette seconde demi-largeur d'impression, le trajet de compensation plus près de la portion neutre est moins long que le trajet de compensation plus éloigné de la portion neutre ;
- [b] soit pour à chaque fois deux de ces trajets de compensation sur cette seconde demi-largeur d'impression, le trajet de compensation plus près de la portion neutre est plus long que le trajet de compensation plus éloigné de la portion neutre ;
- [c] soit trois trajets de compensation se trouvent sur la deuxième demi-largeur d'impression et le trajet de compensation du milieu de ces trajets de compensation est plus long que les deux autres de ces trois trajets de compensation ;
et dans lequel en particulier les trajets de compensation se trouvant sur la première demi-largeur d'impression étant décalés d'un plan parallèle au plan d'interstice dans un premier sens et les trajets de compensation se trouvant sur la deuxième demi-largeur d'impression étant décalés de ce plan parallèle au plan d'interstice dans un deuxième sens ;
- le trajet neutre est un trajet d'une portion centrale de la bande à imprimer ;
- le trajet neutre est un trajet d'une portion latérale de la bande à imprimer qui est décalée latéralement d'une portion centrale ;
- chaque organe de déviation est mobile en translation avec une composante perpendiculaire par rapport au plan d'interstice, de préférence est mobile indépendamment de chaque autre organe de déviation ;
- chaque organe de déviation est mobile en inclinaison par rapport au plan d'interstice, notamment mobile en rotation autour d'un axe d'inclinaison s'étendant parallèlement au plan d'interstice et à la ligne médiane ;
- chaque organe de déviation s'étend sur une partie de la largeur d'impression et est une barre de déviation, un rouleau de déviation ou un patin de déviation ;
- au moins deux organes de déviation comportent des trous de sortie d'air adaptés pour créer un coussin d'air entre la bande à imprimer et l'organe de déviation associé et dans lequel l'ensemble comporte un dispositif d'alimentation adapté pour alimenter en air uniquement les trous de sortie d'air des organes de déviation définissant un trajet de compensation, mais non pas les trous de sortie d'air de chaque organe de déviation ne pas définissant un trajet de compensation ;
- les moyens de compensation comprennent au moins un contre-organe de déviation disposé du côté de la bande opposée à l'organe de déviation, de préférence latéralement à la même position que l'organe de déviation associé ;
- un dispositif de contrôle adapté pour déterminer l'écart longitudinal entre les images imprimées par l'unité d'impression amont et l'unité d'impression aval et d'agir sur les moyens de compensation de telle sorte que cet écart soit diminué ou complètement compensé.

L'invention a également pour objet une utilisation d'un ensemble tel que défini ci-dessus, afin de corriger un décalage longitudinal croissant allant d'une partie centrale de la bande à imprimer vers les deux bords de la bande à imprimer de deux images imprimées successivement par l'unité d'impression amont et aval.

L'invention sera mieux comprise à la lecture de la description qui va suivre, donnée uniquement à titre d'exemple et faite en se référant aux dessins annexés, sur lesquels :
- la figure 1 est une vue schématique de dessus d'une presse d'impression selon un premier mode de réalisation de l'invention ;
- la figure 2 est une vue schématique en coupe de la presse d'impression le long de la ligne II-II de la figure 1 ;
- la figure 3 est une vue schématique en coupe de la presse d'impression selon la ligne III-III de la figure 1 ;
- la figure 4 est une vue en perspective schématique d'une partie de la presse d'impression de la figure 1 dans une configuration hors compensation ;
- la figure 5 est une vue analogue à la vue de la figure 4, la presse d'impression étant dans une première configuration de compensation ;
- la figure 6 est une vue de face du dispositif de compensation de la presse dans la première configuration de compensation ;
- la figure 7 est une vue analogue à la vue de la figure 4, la presse d'impression étant dans une deuxième configuration de compensation ;
- la figure 8 est une vue de face du dispositif de compensation de la presse dans la deuxième configuration de compensation ;
- la figure 9 est une vue d'un deuxième mode de réalisation de la presse d'impression selon l'invention, la vue étant analogue à celle de la figure 5 ;
- la figure 10 est une vue de face du deuxième mode de réalisation de la presse d'impression selon l'invention ;
- la Figure 11 est une vue d'un premier défaut d'impression corrigé par le dispositif de compensation selon l'invention ;
- la Figure 12 est une vue d'un deuxième défaut d'impression corrigé par le dispositif de compensation selon l'invention ; et
- la Figure 13 est une vue d'un troisième défaut d'impression corrigé par le dispositif de compensation selon l'invention.

La figure 1 montre en vue de dessus une presse d'impression selon l'invention, désignée par la référence générale 2.

La presse d'impression 2 est une presse d'impression offset.

La presse d'impression 2 comprend un ensemble d'impression 4 qui est muni d'une unité d'impression amont 6 et d'une unité d'impression aval 8.

Chacune des unités d'impression 6, 8 comprend deux groupes d'impression munis d'un cylindre de plaque 10 et d'un cylindre de blanchet 12. En variante, un des cylindres de plaque par unité d'impression peut être omis et le cylindre de blanchet 12 de ce groupe d'impression fonctionne donc en tant que cylindre de contre-pression.

Chaque cylindre de plaque 10 a un axe de rotation ACP et chaque cylindre de blanchet 12 a un axe de rotation ACB.

L'unité d'impression amont 6 et l'unité d'impression aval 8 sont adaptées pour imprimer successivement l'une après l'autre sur une bande à imprimer 14 sur une largeur d'impression LI. La largeur d'impression LI est divisée en deux demi-largeurs d'impression LD. Chaque demi-largeur d'impression est limitée par l'un de deux bords latéraux BB (voir ci-après).

Chaque unité d'impression 6, 8 définit un interstice d'impression 16 à travers lequel passe la bande à imprimer 14. Chaque interstice d'impression 16 est défini par les deux cylindres de blanchet 12.

Les deux interstices d'impression 12 définissent un plan d'interstice P-P passant par les deux interstices.

Dans la réalité, la bande à imprimer 14 est enroulée légèrement sur le blanchet inférieur en sortie de l'unité d'impression à cause de l'adhérence de l'encre. Pour les besoins de la présente description cet effet est négligé. Les deux unités d'impression 6, 8 définissent également une ligne médiane M-M qui s'étend dans un plan médian des deux unités et dans le plan d'interstice P-P.

La bande à imprimer 14 a une largeur LB qui est légèrement supérieure à la largeur d'impression LI. L'ensemble d'impression 4 définit un trajet de la bande à imprimer 14 s'étendant de l'unité d'impression amont 6 vers l'unité d'impression aval 8 selon un sens de trajet T.

La bande à imprimer 14 comporte une portion centrale 18, une pluralité de bandes partielles 20 et est délimitée par deux bord latéraux BB. Les bandes partielles 20 s'étendent latéralement à la portion centrale 18. La portion centrale 18 est par exemple une portion s'étendant entre deux images imprimées, mais peut avoir une dimension latérale de « 0 ».

Il est à noter que la portion centrale 18 et les bandes partielles 20 sont des parties de la même bande à imprimer 14, la bande à imprimer 14 étant continue sur toute sa largeur. Les bandes partielles sont donc des bandes « virtuelles ».L'ensemble d'impression 4 définit pour la bande à imprimer 14 une pluralité de trajets s'étendant entre les unités d'impression 6, 8. Chaque trajet est le chemin parcouru par un point imaginaire sur la bande à imprimer 14 entre les deux unités d'impression 6, 8.

La presse d'impression comprend des moyens de compensation 30 définissant des trajets de compensation de la bande à imprimer, par exemple TCO1, TCO2, TCO3, TCO4, entre les deux unités d'impression amont 6 et aval 8. La portion centrale 18 définit un trajet central TCE qui est montré à la figure 2.

Dans le cas des Figures 5 et 6, les trajets de compensation sont plus longs que le trajet central TCE de la portion centrale 18 de la bande. Le trajet central est un trajet en libre suspension de la portion centrale 18 de la bande à imprimer entre les deux unités d'impression amont 6 et aval 8. Le trajet central est donc un trajet neutre et la portion 18 est une portion neutre. En l'occurrence, le trajet en libre suspension coïncide avec le plan d'interstice P-P.

Dans d'autres configurations des moyens de compensation 30, le trajet neutre peut être à des emplacements différent du trajet central.

Les moyens de compensation 30 comprennent un élément de déviation 32 adapté pour entrer en contact avec la bande à imprimer afin de dévier les parties voulues de cette bande. L'élément de déviation 32 définit les trajets de compensation TCO1, TCO2, TCO3, TCO4.

Les trajets de compensation TCO1, TCO2 sont associés à une première des demi-largeurs d'impression LD et les trajets de compensation TCO3, TCO4 sont associés une seconde des demi-largeurs d'impression LD.

Dans le cas des Figures 5 et 6, pour à chaque fois deux de ces trajets de compensation TCO1, TCO2 ou TCO3, TCO4 disposés sur une même demi-largeur d'impression LD, le trajet de compensation plus près de la portion centrale 18 est moins long que le trajet de compensation plus éloigné de la portion centrale. En d'autres termes, les trajets de compensation TCO2, TCO3 sont moins longs que les trajets de compensation TCO1, TCO4.

L'élément de déviation 32 est un ensemble de plusieurs organes de déviation 36. Chaque organe de déviation 36 s'étend sur une partie de la largeur de la bande à imprimer 14 ou de la largeur d'impression. Chaque organe de déviation 36 est adapté pour dévier la bande partielle 20 associée de la bande à imprimer afin de définir un ou plusieurs des trajets de compensation. En l'occurrence, chacun des organes de déviation 36 s'étend sur une largeur sensiblement identique à la largeur d'une image à imprimer, d'une page à imprimer ou d'une plaque d'impression.

En l'occurrence, chacun des organes de déviation 36 est une barre de déviation. Dans l'exemple montré sur les figures, l'élément de déviation 32 comporte quatre organes de déviation.

Chaque organe de déviation 36 est une pièce distincte des autres organes de déviation.

Chaque organe de déviation 36 est mobile en translation perpendiculairement par rapport au plan d'interstice P-P, et ceci indépendamment de tous les autres organes de déviation 36. En variante, chaque organe de déviation 36 est mobile en translation selon une direction ayant une composante perpendiculaire au plan P-P, et ceci indépendamment de tous les autres organes de déviation 36.

De plus, chaque organe de déviation 36 est mobile en inclinaison par rapport au plan d'interstice P-P et notamment mobile en rotation autour d'un axe d'inclinaison AI (cf.

Figure 6) , et ceci indépendamment de tous les autres organes de déviation 36.

Afin d'obtenir la mobilité en translation et en inclinaison, les moyens de compensation 30 comprennent, pour chaque organe de déviation 36, deux éléments de support 40. Chaque extrémité de chaque organe de déviation 36 est fixée à un des deux éléments de support 40. Chaque élément 40 est déplaçable perpendiculairement par rapport au plan d'interstice P-P indépendamment de tous les autres éléments de support 40. La liaison entre l'élément de support 40 et l'extrémité associée est obtenue par un joint articulé dont l'axe est perpendiculaire à la ligne médiane M-M.

Les moyens de compensation 30 comprennent également pour chaque organe de déviation 36 deux actionneurs 42 adaptés pour déplacer un ou les deux éléments de support 40 en fonction d'un signal de commande. Il y a deux supports 40 par organe de déviation 36, donc deux actionneurs 42 par organe de déviation 36.

L'ensemble 4 comprend également un dispositif de contrôle 50. Le dispositif de contrôle 50 comprend, pour chaque bande partielle 20 ou trajet de compensation TCO1 à TCO4, un capteur 54 adapté pour déterminer l'écart longitudinal entre une image imprimée par l'unité d'impression amont 4 et l'image imprimée par l'unité d'impression aval 6 sur la bande partielle ou le trajet de compensation associé. De préférence, la lecture des écarts longitudinaux s'effectue pour toutes les couleurs en aval de l'unité d'impression la plus en aval.

Dans une variante, un capteur 54 est disposé par bande partielle 20 sur chaque côté de la bande et la mesure est effectuée au recto et verso de chaque bande partielle et une moyenne est calculée des deux valeurs d'écart déterminées pour chaque bande partielle 20.

Le dispositif de contrôle 50 comprend également une unité d'évaluation et de commande qui est adaptée pour envoyer un signal de commande vers les actionneurs 42 associés à la bande partielle 20 ou au trajet de compensation et de déplacer l'organe de déviation 36 de telle sorte que l'écart longitudinal soit diminué.

Chacun des organes de déviation 36 comporte également d'une part des trous de sortie d'air adaptés pour créer un coussin d'air entre la bande à imprimer 14 et l'organe de déviation 36 et d'autre part un dispositif d'alimentation 60 adapté pour alimenter en air uniquement les trous de sortie d'air des organes de déviation 36 définissant un trajet de compensation, mais non pas les trous de sortie d'air de chaque organe de déviation ne définissant pas un trajet de compensation. En d'autres termes, le dispositif d'alimentation 60 est adapté pour alimenter en air uniquement les trous de sortie d'air des organes de déviation qui, en l'absence du coussin d'air seraient en contact avec la bande à imprimer.

Le dispositif d'alimentation 60 est à cet effet relié au dispositif de contrôle 50 et l'alimentation d'air de l'organe de déviation 36 est mise en route ou arrêtée par le dispositif 50 en fonction de la position et/ou de l'inclinaison des organes de déviation 36.

Les figures 5 et 6 montrent d'une manière exemplaire la position des organes de déviation lors d'une correction d'un défaut d'impression correspondant à la Figure 11. On voit que les organes de déviation 36 associés au trajet de correction TCO2 et TCO3 sont inclinés par rapport au plan d'interstice P-P, mais que leurs extrémités associées au trajet central TCE ou trajet neutre sont dans une position dans laquelle le trajet central suit le trajet neutre. et n'est pas décalé du plan d'interstice P-P. Les organes 36 associés au trajet de correction TCO1 et TCO4 par contre sont inclinés par rapport au plan d'interstice P-P et sont décalés vers la bande à imprimer 14 de telle sorte que la bande à imprimer 14 soit décalée du plan d'interstice P-P.

Sur les Figures 7 et 8, les moyens de compensation 30 sont dans une configuration de correction d'un défaut du type indiqé sur la Figure 12.

Les organes de déviation 36 sont configurés de telle sorte que les trajets de compensation TCO2 et TCO3 adjacents au trajet central TCE sont plus longs que les trajets de compensation TCO1 et TCO4 adjacents aux bords BB de la bande. Egalement, dans ce cas, le trajet central TCE et plus long que les trajets de compensation TCO1 à TCO4.

Selon des configurations non-représentées, les organes de déviation prennent des positions dans lesquelles un défaut d'impression tel qu'indiqué sur la Figure 13 est corrigé. Dans ce cas, les organes de déviation 36 définissent pour une première demi-largeur d'impression trois trajets de compensation adjacents et le trajet de compensation du milieu de ces trajets de compensation est plus long que les deux autres de ces trois trajets de compensation. Egalement, les organes de déviation 36 définissent sur une deuxième demi-largeur d'impression trois autres trajets de compensation et le trajet de compensation du milieu de ces autres trajets de compensation est plus long que les deux autres de ces trois autres trajets de compensation.

De plus, les trajets de compensation se trouvant sur la première demi-largeur d'impression sont décalés d'un plan parallèle au plan d'interstice (Pl-Pl), ou coïncidant avec ce plan, dans un premier sens et les trajets de compensation se trouvant sur la deuxième demi-largeur d'impression sont décalés de ce plan dans un deuxième sens opposé au premier sens.

En variante, les trajets de compensation se trouvant sur la première demi-largeur d'impression sont décalés d'un plan parallèle au plan d'interstice (Pl-Pl), ou coïncidant avec ce plan, dans un premier sens et les trajets de compensation se trouvant sur la deuxième demi-largeur d'impression sont décalés de ce plan dans le même premier sens.

En variante, les organes de déviation 36 sont des rouleaux de déviation. Dans ce cas, chaque organe de déviation est constitué par un rouleau de déviation. Chaque rouleau de déviation est mobile en rotation autour d'un axe de rotation passant par les joints articulés des éléments de support 40.

En variante encore, chaque organe de déviation 36 est un patin de déviation.

Sur les figures 9 et 10 est représenté un deuxième mode de réalisation de l'invention, qui diffère du mode de réalisation précédemment décrit uniquement par ce qui suit.

Les moyens de compensation 30 comprennent, pour au moins un organe de déviation 36, et de préférence pour chaque organe de déviation, un contre-organe 37 de déviation. Chaque contre-organe de déviation 37 est disposé du côté de la bande 14 opposée à l'organe de déviation 36, de préférence latéralement à la même position que l'organe de déviation associé.

D'une manière générale, les organes de déviation 36 sont disposés à une distance suffisante en amont de l'unité d'impression aval pour ne pas influencer le registre latéral. A cet effet, la distance entre l'interstice d'impression 16 de l'unité d'impression amont et les organes de déviation est comprise entre 0% et 50% de la distance entre les interstices de d'impression 16. Particulièrement, la distance entre l'interstice d'impression 16 de l'unité d'impression amont et les organes de déviation est comprise entre 25% et 50% de la distance entre les interstices de d'impression 16. De préférence, la distance entre les organes de déviation 36 et l'interstice d'impression 16 de l'unité d'impression amont ou aval est comprise entre 30cm et 50cm.

Selon d'autres caractéristiques de l'invention :
- Le trajet central est le trajet le plus court de tous les trajets de la bande à imprimer entre les unités d'impression amont et aval,
- L'élément de compensation 30 comporte au moins deux organes de déviation 36 et chaque trajet de compensation défini par l'organe de compensation plus près de la portion centrale 16 est moins long que chaque trajet de compensation défini par l'organe de compensation plus loin de la portion centrale.
- Tous les organes de déviation 36 sont disposés sur un même côté de la bande.
- Un ensemble d'impression est utilisé afin de corriger un décalage longitudinal croissant allant d'une partie centrale de la bande à imprimer vers les deux bords de la bande à imprimer de deux images imprimées successivement par l'unité d'impression amont et aval.
- L'écart de la deuxième image par rapport à la première image est une avance croissant d'une manière continue en allant de la partie centrale vers les deux bords latéraux de la bande
- L'écart de la deuxième image par rapport à la première image est un retard croissant d'une manière continue en allant de la partie centrale vers les deux bords latéraux de la bande
- Les moyens de compensation sont adaptés pour prendre une configuration dans laquelle la bande de papier, au niveau des moyens de compensation et vue en coupe à travers toute sa largeur, a une courbure qui a le même signe sur toute la largeur ou forme au moins un point d'inflexion sur sa largeur
- Chaque demi-largeur d'impression comprend un bord de la bande de papier.

## Revendications

1. Ensemble d'impression du type comprenant
- une unité d'impression amont (6) et une unité d'impression aval (8) adaptées pour imprimer l'une après l'autre une bande à imprimer (14) sur une largeur d'impression (LI), et
- des moyens de compensation (30),
tel que :
- la bande à imprimer comporte :
• une première partie (18), dite « portion neutre », destinée à suivre un premier trajet, dit « trajet neutre » (TCE), selon lequel cette portion neutre (18) n'est pas déviée par les moyens de compensation (30) entre les unités d'impression amont (6) et aval (8), et
• au moins une deuxième partie (20), dite « bande partielle », destinée à suivre un deuxième trajet, dit « trajet de compensation » (TCO1, TCO2, TCO3, TCO4), selon lequel cette bande partielle (20) est déviée par les moyens de compensation (30) entre les unités d'impression amont (6) et aval (8), chaque trajet de compensation étant plus long que le trajet neutre suivi par la portion neutre (18) de la bande à imprimer,
- chaque unité d'impression amont et aval définit un interstice d'impression (16) et les deux interstices d'impression définissant un plan d'interstice (P-P),
- les deux unités d'impression amont et aval définissent une ligne médiane (M-M);
- les moyens de compensation (30) comportent au moins deux organes de déviation (36) distincts, adaptés pour coopérer avec la bande à imprimer afin de dévier la bande partielle (20), définissant le trajet de compensation entre les deux unités d'impression amont (6) et aval (8) pour la bande partielle (20) de la bande à imprimer,
**caractérisé en ce que** les organes de déviation (36) sont disposés à une distance suffisante en amont de l'unité d'impression aval pour ne pas influencer le registre latéral, la distance entre l'interstice d'impression (16) de l'unité d'impression amont et les organes de déviation étant comprise entre 0% et 50% de la distance entre les interstices d'impression (16).

2. Ensemble d'impression selon la revendication 1, dans lequel le trajet neutre est un trajet en libre suspension de la bande à imprimer (14) entre les deux unités d'impression amont et aval.

3. Ensemble d'impression selon la revendication 1 ou 2, dans lequel
- la largeur d'impression (LI) est constituée de deux demi-largeurs d'impression (LD),
- au moins deux trajets de compensation (TC01 à TC04) définis par les organes de déviation se trouvent sur une même première demi-largeur d'impression, et
- [a] soit pour à chaque fois deux de ces trajets de compensation sur cette première demi-largeur d'impression, le trajet de compensation plus près de la portion neutre (18) est moins long que le trajet de compensation plus éloigné de la portion neutre,
- [b] soit pour à chaque fois deux de ces trajets de compensation sur cette première demi-largeur d'impression, le trajet de compensation plus près de la portion neutre (18) est plus long que le trajet de compensation plus éloigné de la portion neutre,
- [c] soit trois trajets de compensation se trouvent sur la première demi-largeur d'impression et le trajet de compensation du milieu est plus long que les deux autres de ces trois trajets de compensation.

4. Ensemble d'impression selon la revendication 3, dans lequel
- au moins deux trajets de compensation (TC01 à TC04) définis par les organes de déviation (36) se trouvent sur une même seconde demi-largeur d'impression, et
- [a] soit pour à chaque fois deux de ces trajets de compensation sur cette seconde demi-largeur d'impression, le trajet de compensation plus près de la portion neutre (18) est moins long que le trajet de compensation plus éloigné de la portion neutre,
- [b] soit pour à chaque fois deux de ces trajets de compensation sur cette seconde demi-largeur d'impression, le trajet de compensation plus près de la portion neutre (18) est plus long que le trajet de compensation plus éloigné de la portion neutre
- [c] soit trois trajets de compensation se trouvent sur la deuxième demi-largeur d'impression et le trajet de compensation du milieu de ces trajets de compensation est plus long que les deux autres de ces trois trajets de compensation,
et dans lequel en particulier les trajets de compensation se trouvant sur la première demi-largeur d'impression étant décalés d'un plan parallèle au plan d'interstice (PI-PI) dans un premier sens et les trajets de compensation se trouvant sur la deuxième demi-largeur d'impression étant décalés de ce plan parallèle au plan d'interstice (PI-PI) dans un deuxième sens.

5. Ensemble d'impression selon l'une quelconque des revendications précédentes, dans lequel le trajet neutre est un trajet d'une portion centrale (18) de la bande à imprimer.

6. Ensemble d'impression selon l'une quelconque des revendications précédentes, dans lequel le trajet neutre est un trajet d'une portion latérale de la bande à imprimer qui est décalée latéralement d'une portion centrale (18).

7. Ensemble d'impression selon l'une quelconque des revendications précédentes, dans lequel chaque organe de déviation (36) est mobile en translation avec une composante perpendiculaire par rapport au plan d'interstice (P-P), de préférence est mobile indépendamment de chaque autre organe de déviation.

8. Ensemble d'impression selon l'une quelconque des revendications précédentes, dans lequel chaque organe de déviation est mobile en inclinaison par rapport au plan d'interstice, notamment mobile en rotation autour d'un axe d'inclinaison (AI) s'étendant parallèlement au plan d'interstice et à la ligne médiane (M-M).

9. Ensemble d'impression selon l'une quelconque des revendications précédentes, dans lequel chaque organe de déviation s'étend sur une partie de la largeur d'impression et est une barre de déviation, un rouleau de déviation ou un patin de déviation.

10. Ensemble d'impression selon l'une quelconque des revendications précédentes, dans lequel au moins deux organes de déviation (36) comportent des trous de sortie d'air adaptés pour créer un coussin d'air entre la bande à imprimer (14) et l'organe de déviation associé et dans lequel l'ensemble comporte un dispositif d'alimentation (60) adapté pour alimenter en air uniquement les trous de sortie d'air des organes de déviation définissant un trajet de compensation, mais non pas les trous de sortie d'air de chaque organe de déviation ne pas définissant un trajet de compensation.

11. Ensemble d'impression selon l'une quelconque des revendications précédentes, dans lequel les moyens de compensation comprennent au moins un contre-organe de déviation disposé du côté de la bande opposée à l'organe de déviation, de préférence latéralement à la même position que l'organe de déviation associé.

12. Ensemble d'impression selon l'une quelconque des revendications précédentes, comprenant en outre un dispositif de contrôle adapté pour déterminer l'écart longitudinal entre les images imprimées par l'unité d'impression amont et l'unité d'impression aval et d'agir sur les moyens de compensation de telle sorte que cet écart soit diminué ou complètement compensé.

13. Utilisation d'un ensemble selon l'une quelconque des revendications précédentes, afin de corriger un décalage longitudinal croissant allant d'une partie centrale de la bande à imprimer vers les deux bords de la bande à imprimer de deux images imprimées successivement par l'unité d'impression amont et aval.

## Patentansprüche

1. Druckeinheit der Bauart, die umfasst:
- eine stromaufwärtige Druckeinheit (6) und eine stromabwärtige Druckeinheit (8), die geeignet sind, eine nach der anderen ein zu bedruckendes Band (14) über eine Druckbreite (LI) zu bedrucken, und
- Ausgleichsmittel (30),
wobei:
- das zu bedruckende Band aufweist:
• einen ersten Teil (18), der als "neutraler Abschnitt" bezeichnet wird, der dazu bestimmt ist, einen ersten Pfad zurückzulegen, der als "neutraler Pfad" (TCE) bezeichnet wird, wobei dieser neutrale Abschnitt (18) von den Ausgleichsmitteln (30) zwischen der stromaufwärtigen (6) und stromabwärtigen (8) Druckeinheit nicht abgelenkt wird, und
• mindestens einen zweiten Teil (20), der als "Teilstreifen" bezeichnet wird, der dazu bestimmt ist, einen zweiten Pfad zurückzulegen, der als "Ausgleichspfad" (TCO1, TCO2, TCO3, TCO4) bezeichnet wird, wobei dieser Teilstreifen (20) von den Ausgleichsmitteln (30) zwischen der stromaufwärtigen (6) und stromabwärtigen (8) Druckeinheit abgelenkt wird, wobei jeder Ausgleichspfad länger ist als der neutrale Pfad, gefolgt vom neutralen Abschnitt (18) des zu bedruckenden Bandes,
- wobei jede stromaufwärtige und stromabwärtige Druckeinheit einen Druckspalt (16) definiert und die zwei Druckspalte eine Spaltebene (P-P) definieren,
- wobei die zwei Druckeinheiten, die stromaufwärtige und die stromabwärtige, eine Mittellinie (M-M) definieren,
- wobei die Ausgleichsmittel (30) mindestens zwei unterschiedliche Ablenkungsorgane (36) aufweisen, die ausgebildet sind, um mit dem zu bedruckenden Band zusammenzuwirken, um den Teilstreifen (20) abzulenken, wobei der Ausgleichspfad zwischen den zwei Druckeinheiten, der stromaufwärtigen (6) und der stromabwärtigen (8), für den Teilstreifen (20) des zu bedruckenden Bandes bestimmt wird,
**dadurch gekennzeichnet, dass** die Ablenkungsorgane (36) in einem Abstande von der stromabwärtigen Druckeinheit angeordnet sind, der stromaufwärtig ausreichend ist, um das Seitenregister nicht zu beeinflussen, wobei der Abstand zwischen dem Druckspalt (16) der stromaufwärtigen Druckeinheit und den Ablenkungsorganen von 0 % bis 50 % inklusive des Abstands zwischen den Druckspalten (16) ist.

2. Druckeinheit nach Anspruch 1, wobei der neutrale Pfad ein Pfad in freier Aufhängung des zu bedruckenden Bandes (14) zwischen den zwei Druckeinheiten, der stromaufwärtigen und der stromabwärtigen, ist.

3. Druckeinheit nach Anspruch 1 oder 2, wobei
- die Druckbreite (LI) von zwei halben Druckbreiten (LD) gebildet wird,
- sich mindestens zwei Ausgleichspfade (TCO1 bis TC04), die von den Ablenkungsorganen definiert sind, auf einer selben ersten halben Druckbreite befinden, und
- [a] entweder ist für jeweils zwei dieser Ausgleichspfade auf dieser ersten halben Druckbreite, der Ausgleichspfad, der näher am neutralen Abschnitt (18) ist, kürzer als der Ausgleichspfad, der weiter vom neutralen Abschnitt entfernt ist,
- [b] oder ist für jeweils zwei dieser Ausgleichspfade auf dieser ersten halben Druckbreite, der Ausgleichspfad, der näher am neutralen Abschnitt (18) ist, länger als der Ausgleichspfad ist, der weiter vom neutralen Abschnitt entfernt ist,
- [c] oder es befinden sich drei Ausgleichspfade auf der ersten halben Druckbreite, und der mittige Ausgleichspfad ist länger als die zwei anderen dieser drei Ausgleichspfade.

4. Druckeinheit nach Anspruch 3, wobei
- sich mindestens zwei Ausgleichspfade (TCO1 bis TC04), die von den Ablenkungsorganen (36) definiert sind, auf einer selben zweiten halben Druckbreite befinden, und
- [a] entweder ist für jeweils zwei dieser Ausgleichspfade auf dieser zweiten halben Druckbreite, der Ausgleichspfad, der näher am neutralen Abschnitt (18) ist, kürzer als der Ausgleichspfad, der weiter vom neutralen Abschnitt entfernt ist,
- [b] oder ist für jeweils zwei dieser Ausgleichspfade auf dieser zweiten halben Druckbreite, der Ausgleichspfad, der näher am neutralen Abschnitt (18) ist, länger als der Ausgleichspfad, der weiter vom neutralen Abschnitt entfernt ist,
- [c] oder es befinden sich drei Ausgleichspfade auf der zweiten halben Druckbreite, und der mittige Ausgleichspfad dieser Ausgleichspfade ist länger als die zwei anderen dieser drei Ausgleichspfade,
und wobei insbesondere die Ausgleichspfade, die sich auf der ersten halben Druckbreite befinden, in einer ersten Richtung um eine zur Spaltebene (PI-PI) parallele Ebene versetzt sind und die Ausgleichspfade, die sich auf der zweiten halben Druckbreite befinden, von dieser zur Spaltebene (PI-PI) parallelen Ebene in einer zweiten Richtung versetzt sind.

5. Druckeinheit nach einem der vorangehenden Ansprüche, wobei der neutrale Pfad ein Pfad eines zentralen Abschnitts (18) des zu bedruckenden Bandes ist.

6. Druckeinheit nach einem der vorangehenden Ansprüche, wobei der neutrale Pfad ein Pfad eines seitlichen Abschnitts des zu bedruckenden Bandes ist, der seitlich von einem zentralen Abschnitt (18) versetzt ist.

7. Druckeinheit nach einem der vorangehenden Ansprüche, wobei jedes Ablenkungsorgan (36) mit einer Komponente lotrecht gegenüber der Spaltebene (P-P) verschieblich bewegbar, vorzugsweise unabhängig von jedem anderen Ablenkungsorgan bewegbar ist.

8. Druckeinheit nach einem der vorangehenden Ansprüche, wobei jedes Ablenkungsorgan gegenüber der Spaltebene neigend bewegbar ist, vor allem um eine Neigungsachse (AI), die sich parallel zur Spaltebene und zur Mittellinie (M-M) erstreckt, rotierend bewegbar ist.

9. Druckeinheit nach einem der vorangehenden Ansprüche, wobei sich jedes Ablenkungsorgan über einen Teil der Druckbreite erstreck und eine Ablenkungsstange, eine Ablenkungsrolle oder ein Ablenkungsfuß ist.

10. Druckeinheit nach einem der vorangehenden Ansprüche, wobei mindestens zwei Ablenkungsorgane (36) Luftausganglöcher aufweisen, die ausgebildet sind, um ein Luftkissen zwischen dem zu bedruckenden Band (14) und dem zugeordneten Ablenkungsorgan zu bilden und wobei die Einheit eine Versorgungsvorrichtung (60) aufweist, die ausgebildet ist, um nur die Luftausganglöcher der Ablenkungsorgane mit Luft zu versorgen, die einen Ausgleichspfad definieren, aber nicht die Luftausganglöcher jedes Ablenkungsorgans, die keinen Ausgleichspfad definieren.

11. Druckeinheit nach einem der vorangehenden Ansprüche, wobei die Ausgleichsmittel mindestens ein Gegen-Ablenkungsorgan umfassen, das auf der Seite des Bandes angeordnet ist, der dem Ablenkungsorgan gegenüberliegt, vorzugweise seitlich in derselben Position wie das zugeordnete Ablenkungsorgan.

12. Druckeinheit nach einem der vorangehenden Ansprüche, die ferner eine Kontrollvorrichtung umfasst, die ausgebildet ist, um den Längsabstand zwischen den von der stromaufwärtigen Druckeinheit und der stromabwärtigen Druckeinheit gedruckten Bilder zu bestimmen und auf die Ausgleichsmittel derart einzuwirken, dass dieser Abstand verringert oder vollständig ausgeglichen wird.

13. Verwendung einer Einheit nach einem der vorangehenden Ansprüche, um einen zunehmenden Längsversatz, ausgehend von einem zentralen Teil des zu bedruckenden Bandes in Richtung der beiden Ränder des zu bedruckenden Bandes, von zwei Bildern, die aufeinanderfolgend von der stromaufwärtigen und stromabwärtigen Druckeinheit gedruckt werden, zu korrigieren.

## Claims

1. A print assembly of the type comprising:
- an upstream print unit (6) and a downstream print unit (8) adapted to print, one after the other, a strip to be printed (14) over a print width (LI), and
- comprises compensating means (30),
wherein:
- the strip to be printed comprises:
• a first portion (18), called "neutral portion", intended to follow a first path, called "neutral path" (TCE), along which this neutral portion (18) is not diverted by the compensating means (30) between the upstream (6) and downstream (8) units, and
• at least a second portion (20), called "partial strip", intended to follow a second path, called "compensation path" (TCO1, TCO2, TCO3, TCO4), along which this partial strip (20) is diverted by the compensating means (30) between the upstream (6) and downstream (8) units, each compensation path being longer than the neutral path that the neutral portion (18) follows,
- each upstream and downstream unit defines a print interstice (16) and the two print interstices defining an interstice plane (P-P),
- the two upstream and downstream print units defining a middle line (M-M);
- the compensation means (30) comprise at least two distinct bypass members (36), adapted to cooperate with the strip to be printed so as to divert the partial strip (20), defining the compensation path (TCO1, TCO2, TCO3, TCO4) between the upstream (6) and downstream (8) units for the partial strip (20),
**characterized in that** the bypass members (36) are arranged at a sufficient distance upstream of the downstream print unit not to influence the side lay, the distance between the print interstice (16) of the upstream print unit and the bypass members is between 0% and 50% of the distance between the print interstices (16).

2. The print assembly according to claim 1, wherein the neutral path is a path of the band to be printed (14) freely suspended between the upstream and downstream print units.

3. The print assembly according to claim 1 or 2, wherein
- the print width (LI) is formed by two printing half-widths (LD);
- at least two compensation paths (TCO1 to TC04) defined by the bypass members are found on a same first printing half-width, and
- [a] either for two of these compensation paths on said first printing half-width each time, the compensation path closest to the neutral portion (18) is shorter than the compensation path furthest from the neutral portion,
- [b] or for two of these compensation paths on said first printing half-width each time, the compensation path closest to the neutral portion (18) is longer than the compensation path furthest from the neutral portion,
- [c] or three compensation paths are found on the first printing half-width and the middle compensation path is longer than the other two of said three compensation paths.

4. The print assembly according to claim 3, wherein
- at least two compensation paths (TC01 to TC04) defined by the bypass members (36) are located on a same second printing half-width, and
- [a] either for two of these compensation paths on said second printing half-width each time, the compensation path closest to the neutral portion (18) is shorter than the compensation path furthest from the neutral portion,
- [b] or for two of these compensation paths on said second printing half-width each time, the compensation path closest to the neutral portion (18) is longer than the compensation path furthest from the neutral portion,
- [c] or three compensation paths are found on the second printing half-width and the middle compensation path is longer than the other two of said three compensation paths,
and wherein in particular the compensation paths located on the first printing half-width being offset from a plane parallel to the interstice plane (PI-PI) in a first direction and the compensation paths being located on the second printing half-width being offset from said plane parallel to the interstice plane (PI-PI) in a second direction

5. The print assembly according to any one of the preceding claims, wherein the neutral path is a path of a central portion (18) of the strip to be printed.

6. The print assembly according to any one of the preceding claims, wherein the neutral path is a path of a side portion of the strip to be printed that is laterally offset from a central portion (18).

7. The print assembly according to any one of the preceding claims, wherein each bypass member (36) is translationally mobile with a component perpendicular relative to the interstice plane (P-P), preferably is mobile independently of each other bypass member.

8. The print assembly according to any one of the preceding claims, wherein each bypass member is incliningly mobile relative to the interstice plane, in particular rotationally mobile around an incline axis (AI) extending parallel to the interstice plane and the middle line (M-M).

9. The print assembly according to any one of the preceding claims, wherein each bypass member extends over part of the printing width and is a bypass bar, a bypass roller or a bypass skate.

10. The print assembly according to any one of the preceding claims, wherein at least two bypass members (36) have air outlet holes adapted to create an air cushion between the strip to be printed (14) and the associated bypass member and in which the assembly has a supply device (60) adapted to supply air only to the air outlet holes of the bypass members defining a compensation path, but not the air outlet holes of each bypass member not defining a compensation path.

11. The print assembly according to any one of the preceding claims, wherein the compensation means comprise at least one bypass counter-member arranged on the side of the strip opposite the bypass member, preferably laterally in the same position as the associated bypass member.

12. The print assembly according to any one of the preceding claims, also comprising a control device adapted to determine the longitudinal gap between the images printed by the upstream print unit and the downstream print unit and to act on the compensation means so that this gap is decreased or completely compensated.

13. A use of an assembly according to any one of the preceding claims, in order to correct an increasing longitudinal shift going from a central portion of the strip to be printed toward the two edges of the strip to be printed of two images printed consecutively by the upstream and downstream print units.
